# DEMANDE DE BREVET EUROPEEN

(11) **EP 1 243 194 A2**
(43) Date de publication de la demande: **25.09.2002**
(21) Numéro de dépôt: 02405213.6
(22) Date de dépôt: 19.03.2002
(51) Int. Cl.: A44C 5/20

(54) **Attache de bracelet**

(30) Priorité: 21.03.2001 CH 5212001
(71) Demandeur: Les Ateliers Horlogers Christian Dior- LVMH PLD Private Label Development SA, 2301 La Chaux-de-Fonds (CH)
(72) Inventeur: Nerny, Eric, 2028 Vaumarcus (CH); Marra, Adamo, 2300 La Chaux-de-Fonds (CH)
(74) Mandataire: Gresset, Jean

(57) **Abrégé**

Attache de bracelet, comportant une pièce d'accrochage (10) et un barreau (12) destinés à être fixés l'un à l'autre de manière amovible, dans laquelle le barreau (12) est de forme générale cylindrique. La pièce d'accrochage (10) comporte:
- un verrou (14) présentant une forme générale cylindrique, agencé de manière à pouvoir tourner autour d'un axe de pivotement (A-A) et muni d'une fente (16) s'entendant radialement de sa périphérie jusqu'au-delà l'axe de pivotement (A-A) et dans laquelle le barreau (12) peut être engagé,
- un support (22) sur lequel le verrou (14) est monté mobile en rotation, également muni d'une fente (30) dans laquelle le barreau (12) peut être engagé, et
- des moyens de liaison du support au verrou,

Dans cette attache, les moyens de liaison comprennent deux découpes (18), de section en secteur annulaire, pratiquées dans le verrou (14) et orientées parallèlement à l'axe (A-A), et deux goupilles (36) solidaires du support (22) et engagées dans les découpes (18).

## Description

La présente invention concerne les attaches de bracelets, notamment utilisés comme fermoir, pour faciliter la mise en place et l'enlèvement de la montre du bras du porteur, ou comme moyen de fixation du bracelet à la boîte. Elle se rapporte plus particulièrement à une attache du type comportant une pièce d'accrochage et un barreau, destinés à être fixés l'un à l'autre de manière amovible. Dans cette attache, le barreau est de forme générale cylindrique. En outre, la pièce d'accrochage comporte:
- un verrou présentant une forme générale cylindrique, agencé de manière à pouvoir tourner autour d'un axe de pivotement et muni d'une fente s'entendant radialement de sa périphérie jusqu'au-delà de l'axe de pivotement et dans laquelle le barreau peut être engagé,
- un support sur lequel le verrou est monté mobile en rotation, également muni d'une fente dans laquelle le barreau peut être engagé, et
- des moyens de liaison du support au verrou.

Une attache de ce type est décrite dans le document CH 690.519. Elle permet de fixer un bracelet à une boîte. Le bracelet comporte une barrette formant barreau, alors que les cornes de la boîte tiennent lieu de pièce d'accrochage. Ces cornes sont munies d'un trou cylindrique dans lequel une douille est engagée et peut y tourner. La corne et la douille sont, chacune, munies d'une fente, ces fentes pouvant être alignées l'une en regard de l'autre, de manière à pouvoir introduire l'extrémité de la barrette dans la douille. En tournant cette dernière, on enferme la barrette, de telle sorte que le bracelet est rendu solidaire des cornes de la boîte. Une telle solution simplifie la mise en place du bracelet. Elle pose toutefois problème si l'on veut pouvoir utiliser une telle solution comme fermoir, ou qu'on envisage de permettre un remplacement facilité du bracelet, car la douille est de manipulation difficile. Le but de la présente invention est de pallier cet inconvénient.

Ce but est atteint grâce au fait que les moyens de liaison comprennent deux découpes, de section en secteur annulaire, pratiquées dans le verrou et orientées parallèlement à l'axe de pivotement, et deux goupilles solidaires du support et engagées dans les découpes, le tout de manière à ce que le verrou puisse être tourné autour de l'axe de pivotement, le barreau pouvant être introduit dans les fentes dans une position du verrou dite ouverte, et qu'il y est emprisonné lorsque le verrou est amené dans une autre position, le verrou et le support étant disposés côte à côte en référence à l'axe de pivotement.

Afin de garantir un bon positionnement du verrou, ce dernier et le support comportent l'un, une bille à ressort, l'autre un trou destiné à coopérer avec la bille pour former ensemble un organe de positionnement à cran, de manière à ce que le verrou soit maintenu dans une position dite fermée, dans laquelle les fentes ne sont pas dans l'alignement l'une de l'autre, le barreau étant ainsi rendu solidaire de la pièce d'accrochage.

En disposant un deuxième trou, destiné à coopérer avec la bille à ressort lorsque le verrou se trouve en position ouverte, le positionnement du verrou dans cette position est assuré, ce qui facilite l'engagement du barreau dans les fentes.

De manière avantageuse, le support comporte deux plaques disposées de part et d'autre du verrou, les goupilles étant chassées dans les plaques. Chacune de ces plaques est munie de la fente à l'une de ses extrémités et comporte, à l'autre extrémité, des moyens de fixation destinés à coopérer avec un bracelet à maillons pour rendre la pièce d'accrochage solidaire du bracelet.

Afin de facilité l'engagement du barreau sur la pièce d'accrochage, la fente forme un angle aigu avec une ligne reliant l'axe de pivotement aux moyens de fixation.

Dans un premier mode de réalisation, le barreau est agencé pour être rendu solidaire d'une boîte de montre et la pièce d'accrochage est destinée à être fixée à une extrémité d'un brin de bracelet, l'attache assurant ainsi la fixation du bracelet à la boîte.

Dans un deuxième mode de réalisation, le barreau et la pièce d'accrochage sont agencés pour être rendu solidaire chacun d'un brin de bracelet, pour assurer une fonction de fermoir.

D'autres avantages et caractéristiques de l'invention ressortiront de la description qui va suivre, faite en regard du dessin annexé, dans lequel la figure unique montre, en perspective éclatée une attache selon l'invention.

L'attache représentée au dessin comporte une pièce d'accrochage 10 et un barreau 12 de forme générale cylindrique, en l'occurrence une barrette à ressort telle que fréquemment utilisé pour fixer un bracelet à une boîte de montre.

La pièce d'accrochage 10 comprend un verrou 14 présentant une forme générale cylindrique, agencé de manière à pouvoir tourner autour d'un axe de pivotement A-A et muni d'une fente 16 s'entendant radialement de sa périphérie jusqu'au-delà de l'axe de pivotement et dont la largeur est suffisante pour permettre l'engagement du barreau 12, de deux découpes 18 et d'un trou 20, dont la fonction sera précisée plus loin, et un support 22 formé de deux plaques 24 oblongues, dont les extrémités 24a et 24b sont arrondies.

Les extrémités 24a des plaques 24 sont agencées de manière à permettre la fixation du support à un maillon de bracelet. Elles comportent chacune, à cet effet, un trou rond 26 destiné à servir de logement à un arbre rigide 28. L'arbre 28, qui relie ainsi les deux plaques 24 et qui permet la fixation à un bracelet 29 dont seules deux plaques et une bague ont été représentés, peut être chassé dans les trous 26. Il peut également être formé d'un écrou 28a et d'une vis 28b, comme représenté au dessin, ce qui permet la séparation de la pièce d'accrochage 10 et du bracelet 29.

Les extrémités 24b sont munies de fentes 30 dont la largeur est légèrement supérieure au diamètre du barreau 12, de manière à ce que ce dernier puisse y être engagé. Les fentes 30 sont droites et forment un angle aigu avec une ligne reliant l'extrémité 24a à l'extrémité 24b des plaques 24.

Les extrémités 24b sont, en outre, chacune munie de deux trous 32 les traversant de part en part et de deux trous borgnes 34 adjacent au verrou 14.

Les trous 32 servent de logement à des goupilles 36, lesquelles traversent les découpes 18. Les goupilles 36 sont avantageusement chassées dans les trous 32, ce qui confère de la rigidité au support 22.

Le verrou 14 porte, dans le trou 20, deux billes à ressort 38, formées d'une douille 38a, d'un ressort à boudin logé dans la douille et non visible sur le dessin, et d'une bille 38b. Le trou 20 et les billes à ressort 38 sont disposées de manière à ce que les billes 38b passent par les trous borgnes 34 lorsque le verrou 14 est tourné. Dans l'une de ces positions, la fente 16 du verrou 14 se trouve dans l'alignement des fentes 30 des plaques 24. De la sorte, le barreau 12 peut être introduit ou retiré de la pièce d'accrochage. En d'autres termes, le verrou se trouve en position ouverte.

Dans la deuxième position, le barreau 12 est emprisonné dans les fentes 16 et 30, celles-ci n'étant plus alignées les unes par rapport aux autres.

Dans un premier mode de réalisation, l'attache est destinée à assurer la liaison d'un bracelet à une boîte de montre. Sa manipulation se fera de manière très épisodique. Afin d'éviter que le bracelet ne se détache de manière intempestive, il est préférable que la face extérieure du verrou 14 soit lisse.

Dans un deuxième mode de réalisation, qui est représenté au dessin, le verrou 14 est muni de cannelures 14a qui facilitent sa rotation. De la sorte, le porteur peut facilement tourner le verrou 14 pour l'amener de la position ouverte à la position fermée et réciproquement, selon qu'il fixe ou qu'il veut retirer sa montre du poignet.

Ainsi qu'on peut le voir sur le dessin, les deux plaques 24 présentent une forme similaire aux plaques formant les maillons d'une chaîne à vélo. Il est particulièrement avantageux que le reste du bracelet présente une même structure. On obtient ainsi une grande unité esthétique. De plus, les chaînes du type à vélo présentent une grande souplesse, avec des formes arrondies, ce qui les rend particulièrement agréables au porter.

Il va de soit que d'autres types de bracelets pourraient également être utilisés, sans pour autant sortir du cadre de l'invention.

L'angle que forme la fente avec la droite reliant les extrémités des plaques pourrait également être droit, voir obtus. Le décrochement du bracelet en est facilité. Par contre la mise en place est plus difficile.

## Revendications

1. Attache de bracelet, comportant une pièce d'accrochage (10) et un barreau (12) destinés à être fixés l'un à l'autre de manière amovible, dans laquelle ledit barreau (12) est de forme générale cylindrique et dans laquelle la pièce d'accrochage (10) comporte:
• un verrou (14) présentant une forme générale cylindrique, agencé de manière à pouvoir tourner autour d'un axe de pivotement (A-A) et muni d'une fente (16) s'entendant radialement de sa périphérie jusqu'au-delà de l'axe de pivotement (A-A) et dans laquelle ledit barreau (12) peut être engagé,
• un support (22) sur lequel le verrou (14) est monté mobile en rotation, également muni d'une fente (30) dans laquelle ledit barreau (12) peut être engagé, et
• des moyens de liaison du support au verrou,
**caractérisée en ce que** lesdits moyens de liaison comprennent deux découpes (18), de section en secteur annulaire, pratiquées dans le verrou (14) et orientées parallèlement audit axe (A-A), et deux goupilles (36) solidaires du support (22) et engagées dans les découpes (18), le tout de manière à ce que ledit verrou (14) puisse être tourné autour dudit axe (A-A), le barreau (12) pouvant être introduit dans les fentes (16, 30) dans une position du verrou dite ouverte, et qu'il y est emprisonné lorsque le verrou est amené dans une autre position, le verrou (14) et le support (22) étant disposés côte à côte en référence audit axe (A-A).

2. Attache selon la revendication 1, **caractérisée en ce que** le verrou (14) et le support (22) comporte l'un une bille à ressort (38), l'autre un trou (34) destiné à coopérer avec ladite bille pour former ensemble un organe de positionnement à cran, de manière à ce que le verrou (14) soit maintenu dans une position dite fermée, dans laquelle les fentes (16, 30) ne sont pas dans l'alignement l'une de l'autre, de telle sorte que le barreau (12) est rendu solidaire de la pièce d'accrochage (10).

3. Attache selon la revendication 2, **caractérisée en ce que** le verrou ou le support comporte un deuxième trou (34) destiné à coopérer avec la bille à ressort (38) lorsque le verrou se trouve en position ouverte.

4. Attache selon l'une des revendications 1 à 3, **caractérisée en ce que** ledit support (22) comporte deux plaques (24) disposées de part et d'autre du verrou (16), et **en ce que** les goupilles (36) sont chassées dans lesdites plaques (24).

5. Attache selon la revendication 4, **caractérisée en ce que** chacune des plaques (24) est munie de ladite fente (30) à l'une de ses extrémités (24b) et comporte, à l'autre extrémité (24a), des moyens de fixation (28) destinés à coopérer avec un bracelet (29) à maillons pour rendre la pièce d'accrochage (10) solidaire du bracelet (29).

6. Attache selon la revendication 5, **caractérisée en ce que** ladite fente (30) forme un angle aigu avec une ligne reliant l'axe de pivotement (A-A) aux moyens de fixation (28).

7. Attache selon l'une des revendications 1 à 6, **caractérisée en ce que** ledit barreau (12) est agencé pour être rendu solidaire d'une boîte de montre et la pièce d'accrochage (10) est destinée à être fixée à une extrémité d'un brin de bracelet (29), ladite attache assurant ainsi la fixation du bracelet à la boîte.

8. Attache selon l'une des revendications 1 à 6, **caractérisée en ce que** le barreau (12) et la pièce d'accrochage (10) sont agencés pour être rendu solidaire chacun d'un brin de bracelet, pour assurer une fonction de fermoir.
